# EUROPÄISCHE PATENTSCHRIFT

(11) **EP 0 326 630 B1**
(45) Veröffentlichungstag und Bekanntmachung des Hinweises auf die Patenterteilung: **03.06.1992**
(21) Anmeldenummer: 88101463.3
(22) Anmeldetag: 02.02.1988
(51) Int. Cl.: G08C 15/12, G08C 17/00

(54) **Verfahren und Einrichtung zur Durchführung des Verfahrens zur Übertragung von Fernsteuersignalen mittels einer einzigen Trägerfrequenz zwischen im Zeitmultiplex arbeitenden Geber- und autonomen Empfangsstationen**
Method for transmitting remote control signals on a single carrier frequency between autonomous transmitters and receivers in time multiplexe and arrangement for realization of this method
Procédé de transmission de signaux de télécommande sur une seule fréquence porteuse entre émetteurs et récepteurs autonomes fonctionnant en multiplexage par répartition dans le temps et dispositif pour la mise en oeuvre du procédé

(43) Veröffentlichungstag der Anmeldung: 09.08.1989
(73) Patentinhaber: Theimeg Elektronikgeräte GmbH & Co. KG, D-41748 Viersen (DE)
(72) Erfinder: Plum, Bernhard, Dipl.-Ing., D-4060 Viersen 1 (DE); Wunderer, Hans-Jürgen, Dipl.-Ing., D-4056 Schwalmtal (DE)
(74) Vertreter: Puschmann, Heinz H.

(56) Entgegenhaltungen:
- DE-A- 2 354 067
- US-A- 4 230 989

## Beschreibung

Die Erfindung betrifft ein Verfahren zum Übertragen von Fernsteuersignalen gemäß dem Oberbegriff des Patentanspruches 1 sowie eine Einrichtung zur Durchführung des Verfahrens gemäß dem Oberbegriff des Patentanspruches 3.

Verfahren zur Fernsteuerung von mobilen Objekten, bei denen Befehlstelegramme mittels einer einzigen Trägerfrequenz zwischen den Geberstationen und den mobilen Objekten übertragen werden, sind vielfach bekannt. Beispielsweise können die einzelnen Geberstationen zyklisch nacheinander an die adressierten Empfangsstationen senden, wobei die einzelnen Geberstationen sich selbsttätig auf das Zeitraster des vorgegebenen Multiplex-Übertragungsrahmens synchronisieren und solche Geberstationen, deren Sendezeiten im Zeitraster noch nicht erreicht sind, vom Senden ausgeschlossen sind; vgl. DE-A-23 54 067.

Es kann aber auch bei asynchroner Arbeitsweise in jeder Geberstation ein Zufallsgenerator vorgesehen sein, der für die betreffende Geberstation den Zeitablauf der Aussendung der Befehlstelegramme bestimmt; vgl. DE-A-25 51 013.

Selbstverständlich sind auch andere auf einer Trägerfrequenz arbeitende Funkfernsteuer-Systeme bekannt.

Zwar haben sich derartige Funkfernsteuersysteme, insbesondere für die Fernsteuerung von Lokomotiven, in der Praxis überaus bewährt. Jedoch treten in letzter Zeit verstärkt Reichweitenprobleme auf, da die Sendeleistungen solcher Systeme von den zuständigen Behörden infolge der Vielzahl der zugelassenen Systeme stark reduziert worden sind, um auf diese Weise die gleiche Sendefrequenz in räumlich kürzeren Abständen erneut vergeben zu können.

Die vorhandenen Sendefrequenzen und die Anzahl der in Betrieb befindlichen Fernsteueranlagen lassen es daher nicht mehr zu, jeder zu steuernden Lokomotive eine getrennte Übertragungsfrequenz zuzuordnen; zum Beispiel sollen bei der deutschen Bundesbahn mehr als 400 Lokomotiven unter Benutzung einer einzigen Trägerfrequenz mit einer zulässigen Sendeleistung von nur ca. 140 mW ferngesteuert werden. Auf der anderen Seite werden aber die fernzusteuernden Züge immer länger, was an sich eine Reichweitenvergrößerung der Fernsteueranlagen erfordert.

Wie die Erfahrung gezeigt hat, können durch Optimierungen des Aufbaues und der Schaltungsausbildung der Funkfernsteuerungen sowie der Sende- und Empfangsantennen die Reichweiten zwar vergrößert werden, jedoch nicht verhindern, daß bei größeren Reichweiten unerwünschte Funkunterbrechungen im Übertragungssystem auftreten, die aus Erfordernissen der bestehenden Sicherheitsbestimmungen zur Zwangsabschaltung der fernzusteuernden Lokomotiven führen. Zu entsprechenden Erfahrungen führte die versuchsweise Verwendung von sogenannten aktiven/passiven Antennenreflektoren anstelle der üblichen Stabantennen.

Nach einem nicht zum Stande der Technik gehörenden Vorschlage sollen für die Fernsteuerung von Lokomotiven im Gelände zusätzliche Verstärkerstationen nach Art von Relaisstationen aufgebaut werden. Diese Verstärkerstationen sollen die Signale der tragbaren Funkfernsteuersender - Frequenz F1 - empfangen und diese auf einer anderen Frequenz - Frequenz F2 - zusätzlich absenden. Hierzu müssen für jeden Empfänger auf den fernzusteuernden Lokomotiven zwei getrennte Hochfrequenz-Empfänger vorgesehen werden, damit die nachgeschaltete Empfänger-Auswerteschaltung gleichzeitig die Signale des tragbaren Funkfernsteuersenders - F1 - und die Signale - F2 - der Verstärkerstation-Station - empfangen können.

Zwar ist sofort einzusehen, daß sich hierdurch die Anrufwahrscheinlichkeit und damit die Reichweite insbesondere in unübersichtlichem Industriegelände erhöht. Dieser Vorschlag ist jedoch insofern nachteilig, als zwei Sendefrequenzen benötigt werden, was in aller Regel infolge gesetzlicher Bestimmungen nicht durchführbar ist und ein relativ hoher Material- und Schaltungsaufwand auf der Empfängerseite betrieben werden muß, da zwei Sendefrequenzen getrennt zu verarbeiten sind.

Es besteht also ein hoher Bedarf an einer Funkfernsteuerung, die die geschilderten Nachteile vermeidet.

Der Erfindung liegt daher die Aufgabe zugrunde, durch einfache technische Maßnahmen unter Verwendung einer einzigen Sendefrequenz die Reichweite zwischen den Sendern und Empfängern solcher Funkfernsteuereinrichtungen zu erhöhen.

Diese Aufgabe ist erfindungsgemäß für das Verfahren gemäß den kennzeichnenden Merkmalen des Patentanspruches 1 und für die Einrichtung zur Durchführung des Verfahrens erfindungsgemäß durch die kennzeichnenden Merkmale des Patentanspruches 3 gelöst.

Weitere Merkmale der Erfindung ergeben sich aus den Unteransprüchen.

Nach der Erfindung sind also eine oder mehrere sogenannte Empfangs-Sende-(Repeater)-Stationen, im Nachfolgenden mit MEREP bezeichnet, im Gelände verteilt vorgesehen, innerhalb dessen die fernzusteuernden Lokomotiven bewegt werden können. Eine Repeater-Station empfängt die Signale der Funkfernsteuersender und sendet diese auf der gleichen Frequenz zeitverzögert wieder aus. Die tragbaren Funkfernsteuersender und die Repeater-Station gehören einem gemeinsamen Zeitmulitplex-System an, so daß sich die Sendungen der Funkfernsteuersender nicht stören können und die einzelnen Befehlstelegramme zeitlich versetzt nach einem vorgegebenen Schema ausgesendet werden. Entsprechendes gilt für die Repeater-Station, die sich in dieses Zeitmultiplex-System selbsttätig einordnet und ihre Sendezeit für die wiederholte Aussendung eines empfangenen Befehlstelegrammes darauf abstimmt, daß dieses in einer Zeitlücke innerhalb dieses Zeitmulitplexsystems zur Aussendung gelangt.

Obzwar der Abstand zwischen zwei Sendungen theoretisch verdoppelt werden müßte, wenn alle Befehlstelegramm-Übertragungen der tragbaren Geberstationen durch eine zusätzliche Repeater-Station wiederholt werden sollen, haben Untersuchungen jedoch gezeigt, daß bei der Fernsteuerung mehrerer Lokomotiven auf einem größeren Gelände, wie zum Beispiel einem Verschiebebahnhof, unter Benutzung einer einzigen Frequenz lediglich bei einer bis zwei Lokomotiven-Reichweitenprobleme auftreten. Es reicht also vollkommen aus, wenn in der Repeater-Station jeweils nur wenige Lokomotiven für die zusätzliche Aussendung der zugehörigen Befehlstelegramme berücksichtigt werden. Hierdurch wird die Sendewiederholzeit nur um maximal 10 bis 20 % erhöht, wenn beispielsweise die Anzahl der fernzusteuernden Lokomotiven die Zahl 10 nicht übersteigt.

Aus der US-A-31 60 711 ist es zwar bekannt, bei einem Zeitfrequenz-Multiplex-Übertragungssystem eine sogenannte Repeater-Sendestation vorzusehen. Diese Repeater-Sendestation hat aber die Aufgabe, die Synchronisation der auf einer ersten gemeinsamen Frequenz unsynchronisiert gesendeten Nachrichten zwischen den einzelnen Stationen dadurch sicherzustellen, daß diese Nachrichten auf einer zweiten gemeinsamen Frequenz erneut ausgesendet werden. Dies hat mit einer Reichweitenerhöhung in der vorstehend beschriebenen Weise nichts zu tun, da die Erfindung anstelle zweier Sende-oder Trägerfrequenzen nur eine Sendefrequenz benutzt und die Wiederholung des gesendeten Befehlstelegrammes auf der gleichen Sendefrequenz im gleichen Sendezyklus lediglich im Zeitschema des im Zeitmultiplex arbeitenden Senderahmens zeitlich versetzt durchgeführt wird.

Die Erfindung ist nachfolgend anhand zweier in der Zeichnung mehr oder weniger schematisch dargestellter Ausführungsbeispieles beschrieben.

Es zeigen:
- Figur 1: eine Übersicht über die Funkfernsteuerungseinrichtung gemäß der Erfindung,
- Figur 2: ein Blockschaltbild einer ersten Ausführungsform einer Repeater-Sendestation einer Funkfernsteuereinrichtung gemäß Figur 1,
- Figur 3: ein Blockschaltbild einer zweiten Ausführungsform der Repeater-Sendestation für eine Funkfernsteuer-Einrichtung gemäß Figur 1,
- Figur 4: ein Pulsdiagramm für die Funkfernsteuer-Einrichtung gemäß Figur 1 und 2 unter Verwendung zweier Geberstationen, und
- Figur 5: ein Pulsdiagramm entsprechend Figur 4 für die Funkfernsteuerungs einrichtung gemäß den Figuren 1 und 3.

In Figur 1 sind übersichtsweise die Komponenten eines Funkfernsteuerungssystems für das Fernsteuern von Lokomotiven mit einer Empfangs-Sende-(Repeater)-Station MEREP gezeigt. Von einer Anzahl tragbarer Geberstationen S1 bis Sn können anstehende Steuerbefehle in Form von Befehlstelegrammen zu Lokomotiv-Empfängern L1 bis Ln gefunkt werden, die dort empfangen und in Steuersignale zur Steuerung der Lokomotive umgesetzt werden. Gleichzeitig werden diese Signale von der Repeater-Station MEREP empfangen, die diese Signale zeitversetzt innerhalb einer Zeitlücke nochmals zu den Lokomotiv-Empfängern L1 bis Ln sendet. Die mobilen Empfangsstationen sind also hier durch die auf den fernzusteuernden Lokomotiven angeordneten Funkempfänger verkörpert.

In Figur 2 ist die mit der Bezugsziffer 3 bezeichnete erfindungsgemäße Empfangs-Sende-Station, auch mit Repeater-Station MEREP bezeichnet, gezeigt, die einen Empfänger 4 zum Auswerten der über eine Antenne 7 aufgenommenen und von einer der Geberstationen ausgesendeten Befehlstelegramme aufweist. Mit dem Empfänger ist eine Verzögerungsschaltung 6 und eine Auwerteschaltung 9 verbunden, an denen das NF-Ausgangssignal des Hochfrequenz-Empfängers 4 anliegt. Über diese Schaltglieder wird das NF-Ausgangssignal zeitverzögert und dann über einen HF-Sender 5 wieder ausgesendet, wobei die Verzögerungszeit der Verzögerungsschaltung 6 mindestens der Sendezeit für das auszusendende Befehlstelegramm in der betreffenden Geberstation entspricht.

Bei dieser Ausführungsform wird also das am Ausgang des HF-Empfängers 4 anstehende Befehlstelegramm dem Verzögerungsglied 6 und der Auswerteschaltung 9 gleichzeitig zugeführt und dort ausgewertet. Wird in der Auswerteschaltung 9 festgestellt, daß das empfangene Befehlstelegramm eine noch zu beschreibende Kennung S aufweist, so erkennt die Repeater-Station, daß das empfangene Befehlstelegramm wieder ausgesendet werden soll. Über die Auswerteschaltung 9 erfolgt dann die Freigabe des HF-Senders 5 in der für das erneute Aussenden dieses Befehlstelegrammes vorgesehenen, durch das Verzögerungsglied 6 bestimmten Zeitlücke im Zeitschema des Zeitmultiplex-Systems.

Die Zusatzkennung S kann in den Geberstationen z.B. in der Weise erzeugt werden, daß in dem hier nicht dargestellten Tastenfeld der Befehlstelegramm-Eingabevorrichtung ein Schalter S-MEREP
vorgesehen ist, der vom Bediener dann zu betätigen ist, wenn dieser Reichweitenprobleme feststellt.

Es kann aber auch die Zusatzkennung durch bestimmte Befehlskombinationen erzeugt werden. In einem solchen Falle entfällt dann der Schalter S-MEREP.

Auf diese Weise wird erreicht, daß nur die Geberstation mit "Reichweitenproblemen" über die Repeater-Station MEREP innerhalb des Sendeschemas die Sendezeit zweifach belegt.

In Figur 3 ist eine weitere Ausführungsform der Repeater-Station MEREP dargestellt. Diese umfaßt neben dem HF-Empfänger 4 und -Sender 5 eine Sende-Zeitpunktsteuerung 10, die einen Befehlstelegrammspeicher 8 steuert.

Bei dieser Ausführungsform wird das am Ausgang des HF-Empfängers 4 anstehende Befehlstelegramm in dem Speicher 8 abgespeichert und gleichzeitig der Sende-Zeitpunktsteuerung 10 zugeführt. Dort wird der Sende-Zeitpunkt des MEREP-Senders 5 bestimmt und die Sendung eingeleitet, indem gleichzeitig die Sendefreigabe an den HF-Sender 5 und der Befehl zum Auslesen des gespeicherten Befehlstelegrammes an den Speicher 8 gegeben wird.

Die Sende-Zeitpunktsteuerung wählt den Sende-Zeitpunkt so, daß das Zeitmultiplexsystem, dem die Sender S1 bis Sn angehören, nicht gestört wird.

Im folgenden sei das Arbeiten der Einrichtung nach den Figuren 1 und 2 anhand des Pulsdiagrammes gemäß der Figur 4 erläutert, der ein asynchrones Funkfernsteuerverfahren gemäß der eingangs genannten DE 23 51 013 zugrundegelegt ist. Entsprechendes gilt auch für andere Funkfernsteuerverfahren, wie z. B. dem synchronen gemäß der ebenfalls eingangs erwähnten DE 23 54 067.

Ein solches Zeitmulitplex-System weist in jeder Geber-Station einen Zufallsgenerator auf, der für die betreffende Geber-Station den Zeitablauf der Aussendung der Befehlstelegramme bestimmt. In Figur 4 ist das Impuls-Diagramm über den zeitlichen Verlauf der Rechteckschwingungen von Pseudo-Zufallsgeneratoren PZRG von zwei Geberstationen sowie die Sendezeitpunkte der Befehlstelegramme S1 und S2 dargestellt. Die Sendungen tₛ erfolgen dort nur, wenn nach einem unmittelbar vorher erfolgten 0-1-Übergang der Pseudo-Zufallsrechteckfolge PZRG zwei logische EINSEN erscheinen. Für die Zeit t BLOCKIERUNG ist eine weitere Aussendung gesperrt.

Es sei nun angenommen, daß die Geber-Station S2 im Befehlstelegramm eine Zusatzkennung S aufweist, die Station S1 dagegen nicht.

In der MEREP-Station 3 gemäß Figur 2 wird nun das von der Geber-Station S2 empfangene Befehlstelegramm ausgewertet. Infolge der vorhandenen Zusatzkennung S, die aus dem Befehlstelegramm decodiert wurde, wird die Verzögerungsschaltung 6 ausgelöst, die eine feste Verzögerungszeit verkörpert. Nach Ablauf der Verzögerungszeit der Verzögerungsschaltung 6 wird das Befehlstelegramm dem Sender 5 zur Aussendung zur Verfügung gestellt und abgesendet, sobald die Auswerteschaltung 9 die Freigabe gegeben hat. Die zusätzlichen Sendungen sind in Figur 4 mit dem Bezugszeichen 11 bezeichnet und erfolgen unmittelbar hinter den Sendungen tₛⱼ und t_{sj + 1}, d.h. die Verzögerungszeit der Verzögerungsschaltung 6 ist nur etwas größer als die Sendezeit von S2.

Nunmehr sei anhand des Pulsdiagrammes gemäß Figur 5 die Wirkungsweise der erfindungsgemäßen Funkfernsteuer-Einrichtung mit einer Ausbildung der Empfangs-Sende-Station 3 gemäß der Figur 3 beschrieben, wozu des gleiche Zeitmultiplex-System-Beispiel wie in Figur 4 zugrundegelegt wird.

Die beiden Impuls-Sendediagramme der Sender S1 und S2 in Figur 5 entsprechen denen der Figur 4. Zusätzlich ist ein Impuls-Sendediagramm der Empfangs-Sende-Station MEREP 1 gezeigt, wobei auch hier die Station MEREP 1 im Einflußgebiet der beiden Sender S1 und S2 des Beispieles nach der Figur 4 arbeiten soll.

Die Sende-Zeitpunktsteuerung der Empfangs-Sende-Station arbeitet nach dem gleichen Zeitmultiplex-Grundschema, dem die beiden Sender gehorchen, d. h. die Sende-Zeitpunkt-Steuerung 10 enthält prinzipiell ebenfalls einen Pseudo-Zufallsgenerator PZRGM 2 mit der Funktion, wie vorher zur Erläuterung der Figur 4 beschrieben. Die zugehörige Impuls-Rechteckkurve PZRGM 2 ist in Figur 5 dargestellt. Die Befehlstelegramme tₛⱼ und tₛⱼ₊₁ werden in der Sende-Zeitpunktsteuerung 10 ausgewertet und zur Sendewiederholung über den Sender 5 der Empfangs-Sende-Station MEREP freigegeben (t_{sM} und t_{sM+1}), da im dargestellten Beispiel das Befehlstelegramm die Zusatzkennung S aufweist. Die Impuls-Sende-Diagramme t_{sM} und t_{sM+1} sind in Figur 5 mit dem Bezugszeichen 11 bezeichnet.

Die Sendezeitpunkte t_{sM} und t_{sM+1} bestimmt also die Sende-Zeitpunktsteuerung 10 anhand des Pseudo-Zufallsgenerators gemäß dem Impulsdiagramm PZRGM 2. Nach Empfang von tₛⱼ bzw. tₛⱼ₊₁ erfolgt eine Wiederaussendung, wenn unmittelbar nach erfolgtem 0-1-Übergang des Impulsdiagrammes PZRGM 2 zwei logische Einsen vorhanden sind, wie bereits eingangs beschrieben.

Hier wird also -im Gegensatz zum ersten Ausführungsbeispielder Sendezeitpunkt der Wiederholung durch die Empfangs-Sende-Station durch das Zeitmultiplex-System der Sende-Zeitpunktsteuerung und nicht durch eine Verzögerungsschaltung mit fester Zeitverzögerung wie bei der Ausführung gemäß Figur 2 bestimmt und kann sich daher dem verwendeten Zeitmultiplex-Schema selbsttätig anpassen.

Selbstverständlich kann die Sende-Zeitpunktsteuerung 10 auch nach anderen Prinzipien als nach dem Zeitmultiplex-Grundschema der Sender S1 bis Sn durchgeführt werden, wie statistische Verfahren, mathematische Verfahren, Überwachung des Funkkanales usw. Andere Verfahren sind insbesondere dann sinnvoll, wenn das Zeitmultiplex-Grundschema der Funkfernsteuersender im Einflußbereich der Empfangs-Sende-Station MEREP nicht bekannt ist.

## Patentansprüche

1. Verfahren zum Übertragen von Fernsteuersignalen in Form von auf der gleichen Sendefrequenz übermittelten Befehlstelegrammen zwischen im Zeitmultiplex arbeitenden, autonomen Geberstationen (S1 bis Sn) und einer oder mehreren Empfangsstationen (L1 bis Ln), dadurch **gekennzeichnet,**
daß die von den Geberstationen (S1 bis Sn) ausgesandten Befehlstelegramme von mindestens einer weiteren, gegenüber den sendenden Geberstationen (S1 bis Sn) örtlich versetzten Sendestation (MEREP), die gleichzeitig mit der oder den Empfangsstationen (L1 bis Ln) diese Befehlstelegramme empfängt, gegenüber der aussendenden Geberstation (S1 bis Sn) im Zeitraster zeitlich versetzt nochmals ausgesendet werden.

2. Verfahren nach Anspruch 1, dadurch **gekennzeichnet,** daß den zu wiederholenden Befehlstelegrammen in der sendenden (S1 bis Sn) Geberstation eine besondere Kennung aufgeprägt wird.

3. Einrichtung zur Durchführung des Verfahrens nach Anspruch 1, mit HF-Sender aufweisenden Geberstationen (S1 bis Sn) und je einen HF-Empfänger aufweisenden Empfangsstationen (L1 bis Ln), wobei jede Geberstation (S1 bis Sn) eine Befehlseingabe-Vorrichtung und eine Steuerschaltung zur Informationsverarbeitung und zur Bestimmung der Sendezeit und die Empfangsstationen (L1 bis Ln) Steuerschaltungen zwecks Aufnahme der ihnen aufgrund von Identifikationsmerkmalen zugeordneten Befehlstelegrammen innerhalb des vorgegebenen Zeitrasters aufweisen, dadurch **gekennzeichnet,** daß örtlich zwischen Geberstationen (S1 bis Sn) und Empfangsstationen (L1 bis Ln) mindestens eine die gesendeten Befehlstelegramme aufnehmende und jeweils im Zeitraster zeitlich versetzt wieder aussendende Empfangs-Sende-Station (MEREP) vorgesehen ist, die einen HF-Empfänger (4) und -Sender (5) sowie eine verzögernde Auswerteschaltung (9, 10) aufweist, um die empfangenen Befehlstelegramme der Geberstationen zeitverzögert versetzt auszusenden.

4. Einrichtung nach Anspruch 3, dadurch **gekennzeichnet,** daß der Auswerteschaltung (9) in der Empfangs-Sende-Station (MEREP) eine Verzögerungsschaltung (6) zugeordnet ist, die beim Vorhandensein eines zusätzlichen Kennmerkmales (S) im Befehlstelegramm den HF-Sender (5) zur versetzten Aussendung des empfangenen Befehlstelegrammes nach einer konstanten zeitlichen Verzögerung freigibt.

5. Einrichtung nach Anspruch 3, dadurch **gekennzeichnet,** daß die Empfangs-Sende-Station (MEREP) eine Informationen des Befehlstelegrammes auswertende Sendezeitpunktsteuerung (10) aufweist, die in Abhängigkeit der Informationsauswertung den HF-Sender (5) zur systemangepaßten, zeitlich versetzten Aussendung des empfangenen Befehlstelegrammes freigibt.

6. Einrichtung nach Anspruch 5, dadurch **gekennzeichnet,** daß die Empfangs-Sende-Station (MEREP) einen mit der Sendezeitpunktsteuerung (10) zusammenwirkenden, das jeweils empfangene Befehlstelegramm aufnehmenden Befehlstelegrammspeicher (8) aufweist.

7. Einrichtung nach Anspruch 3, dadurch **gekennzeichnet,** daß der Befehlseingabe-Vorrichtung einer jeden Geberstation (S1 bis Sn) eine Sondertaste (MEREP) zugeordnet ist zwecks Kennzeichnung des auszusendenden Befehlstelegrammes für dessen zeitverzögerte Übertragung durch die Empfangs-Sende-Station (MEREP).

8. Einrichtung nach Anspruch 3, dadurch **gekennzeichnet,** daß die Zusatzkennung (S) durch eine Befehlskombination im Befehlstelegramm verkörpert ist.

## Claims

1. Method of transmitting remote-control signals in the form of command messages transmitted at the same transmit frequency between autonomous transmitter stations (S1 to Sn) operating by time-division multiplexing, and one or more receiving stations (L1 to Ln), characterised in that the command messages transmitted from the transmitter stations (S1 to Sn) are transmitted once again at intervals in the timing pattern offset with respect to the transmitting transmitter station (S1 to Sn) from at least one further transmitting station (MEREP) which is at a different location or locations than the transmitting transmitter stations (S1 to Sn) and receives these command messages simultaneously with the receiving station or stations (L1 to Ln).

2. Method according to Claim 1, characterised in that a special code is impressed on the command messages to be repeated at the transmitting transmitter station (S1 to Sn).

3. System for carrying out the method according to Claim 1, comprising transmitter stations (S1 to Sn), having RF transmitters, and receiving stations (L1 to Ln), each having an RF receiver, each transmitter station (S1 to Sn) having a command-input device and a control circuit for information processing and for determining the transmit time and the receiving stations (L1 to Ln) having control circuits for the purpose of recording the command messages assigned to them on the basis of identification features within the predetermined timing pattern, characterised in that there is provided at a location or locations between transmitter stations (S1 to Sn) and receiving stations (L1 to Ln) at least one receiving/transmitting station (MEREP), which records the transmitted command messages and in each case transmits them again at offset intervals in the timing pattern and has an RF receiver (4) and an RF transmitter (5) as well as a delaying evaluation circuit (9, 10), in order to transmit the received command messages of the transmitter stations at time-delayed offset intervals.

4. System according to Claim 3, characterised in that the evaluation circuit (9) in the receiving/transmitting station (MEREP) is assigned a delay circuit (6), which in the presence of an additional identifying feature (S) in the command message releases the RF transmitter (5) for offset transmission of the received command message after a constant time delay.

5. System according to Claim 3, characterised in that the receiving/transmitting station (MEREP) has a transmit-time control (10), which evaluates information of the command message and, dependent on the information evaluation, releases the RF transmitter (5) for system-adapted, time-offset transmission of the received command message.

6. System according to Claim 5, characterised in that the receiving/transmitting station (MEREP) has a command message memory (8), which interacts with the transmit-time control (10) and records the respectively received command message.

7. System according to Claim 3, characterised in that the command-input device of each transmitter station (S1 to Sn) is assigned a special key (MEREP) for the purpose of identification of the command message to be transmitted for its time-delayed transmission by the receiving/transmitting station (MEREP).

8. System according to Claim 3, characterised in that the additional code (S) is embodied by a command combination in the command message.

## Revendications

1. Procédé de transmission de signaux de télécommande sous la forme de télégrammes d'ordres transmis sur la même fréquence porteuse, entre des stations émettrices (S1 à Sn) et une ou plusieurs stations réceptrices (L1 à Ln) autonomes et travaillant en multiplexage par répartition dans le temps, caractérisé en ce que les télégrammes d'ordres émis par les stations émettrices (S1 à Sn) sont retransmis de nouveau, avec un décalage dans le temps par rapport à la station émettrice initiale (S1 à Sn) dans un système à tranche de temps, par au moins une autre station relais émettrice (MEREP), décalée en position par rapport à la station émettrice initiale (S1 à Sn), station relais (MEREP) recevant ces télégrammes d'ordres en même temps que la ou les stations réceptrices (L1 à Ln).

2. Procédé suivant la revendication 1, caractérisé en ce que, dans la station émettrice initiale (S1 à Sn), il est attribué aux télégrammes d'ordres à répéter un code d'identification.

3. Dispositif pour la mise en oeuvre du procédé de la revendication 1, comportant des stations émettrices (S1 à Sn), équipées d'émetteurs HF, et comportant des stations réceptrices (L1 à Ln), équipées chacune d'un récepteur HF, étant entendu que chaque station émettrice (S1 à Sn) présente un dispositif d'entrée des instructions et un circuit de commande pour traiter les informations et pour déterminer l'instant d'émission, et étant entendu que les stations réceptrices (L1 à Ln) présentent des circuits de commande dans le but de recevoir les télégrammes d'ordres associés à eux en fonction de marques d'identifications, à l'intérieur du système à tranche de temps, caractérisé en ce que, sur le terrain, entre les stations émettrices (S1 à Sn) et les stations réceptrices (L1 à Ln), il est prévu au moins une station relais réceptrice-émettrice (MEREP) recevant chaque fois les télégrammes d'ordre émis et les retransmettant de nouveau chaque fois, avec un décalage dans le temps dans un système à tranche de temps, cette station relais réceptrice-émettrice (MEREP) présentant un récepteur HF (4) et un émetteur HF (5) ainsi qu'un circuit de commande (9, 10) retardateur, pour émettre les télégrammes d'ordres reçus des stations émettrices, décalés avec retard dans le temps.

4. Dispositif suivant la revendication 3, caractérisé en ce que, dans la station relais réceptrice-émettrice (MEREP), au circuit d'interprétation (9) est associé un circuit retardateur (6) qui, lorsqu'il est en possession d'une marque d'identification (S) dans le télégramme d'ordres, libère, après un décalage dans le temps constant, l'émetteur HF (5) pour la réémission décalée du télégramme d'ordre qui a été reçu.

5. Dispositif suivant la revendication 3, caractérisé en ce que la station relais réceptrice-émettrice (MEREP) présente une commande du point d'émission (10) interprétant une information du télégramme d'ordre, et libérant l'émetteur HF (5), en fonction de l'interprétation faite de l'information, pour réémettre avec décalage le télégramme d'ordre reçu, avec un décalage dans le temps, dans un système à tranche de temps.

6. Dispositif suivant la revendication 5, caractérisé en ce que la station relais réceptrice-émettrice (MEREP) présente une mémoire (8) pour les télégrammes d'ordre, enregistrant chaque télégramme d'ordre concerné reçu, et agissant en combinaison avec la commande de l'instant d'émission (10).

7. Dispositif suivant la revendication 3, caractérisé en ce qu'a ce dispositif d'entrée des ordres de chacune de ces stations émettrices (S1 à Sn) est associé un clavier à fonction programmée (MEREP) dans un but de marquage du télégramme d'ordre à émettre, pour sa transmission retardée dans le temps par la station réceptrice-émettrice (MEREP).

8. Dispositif suivant la revendication 3, caractérisé en ce que le code d'identification supplémentaire (S) est matérialisé par une combinaison d'ordres dans le télégramme d'ordre.
